# FASCICULE DE BREVET EUROPEEN

(11) **EP 1 090 659 B1**
(45) Date de publication et mention de la délivrance du brevet: **04.12.2002**
(21) Numéro de dépôt: 00121573.0
(22) Date de dépôt: 02.10.2000
(51) Int. Cl.: A62B 35/00, A62B 11/00, B65D 88/26, B08B 9/00, B65G 69/08, B08B 101/02, B08B 9/08, B65D 88/64

(54) **Procédé et dispositif d'entretien au sein d'accumulateurs de matières**
Verfahren und Vorrichtung zur Wartung in Speicherbehältern
Method and device for maintenance within storage containers

(30) Priorité: 04.10.1999 FR 9912340
(43) Date de publication de la demande: 11.04.2001
(73) Titulaire: Heaven Climber Travaux Speciaux S.A., 06300 Nice (FR)
(72) Inventeur: Delrieux, M. Jean-Marc, 06270 Villeuve Loubet (FR)
(74) Mandataire: Hautier, Jean-Louis

(56) Documents cités:
- FR-A- 2 521 541
- US-A- 3 556 252
- US-A- 5 526 989

## Description

La présente invention concerne un procédé d'entretien d'accumulateurs de matières ainsi qu'une installation apte à mettre en oeuvre le procédé.

On entend par accumulateurs de matières tout type de bâtiment et de réserve tels que des silos aptes à contenir des matières à stocker et particulièrement des matières pulvérulentes.

Ce type de silos, en effet, ont souvent des dimensions très importantes ce qui nécessite des moyens d'intervention dans leur volume intérieur très particuliers.

Par ailleurs, le stockage de matières pulvérulentes engendre des problèmes spécifiques et notamment la présence résiduelle lors du vidage du silo, de matière tapissant les parois.

Dans ce cadre, il est nécessaire de faire appel à une intervention humaine pour obtenir une vidange complète du silo.

A l'heure actuelle, les interventions humaines dans les silos s'effectuent par des personnes attachées depuis le haut du silo et comportant des masques.

Le travail effectué est ensuite purement manuel et souvent réalisé par plusieurs personnes à la fois pour des raisons d'efficacité.

Ce type d'intervention présente différents inconvénients qui peuvent être graves sur le plan de la sécurité des individus.

En premier lieu, des chutes non contrôlées de matières pulvérulentes sont quelques fois occasionnées par le travail des personnes d'intervention.

Il se peut que l'une d'entre elles reçoive une grande quantité de matière et s'en trouve gravement blessée.

Par ailleurs, les interventions actuelles s'effectuent de manière peu pratique notamment parce qu'aucun dispositif n'est prévu pour faciliter le déplacement des personnels intervenant.

De plus, de nombreux malaises sont constatés essentiellement par l'absorption de poussière et le caractère peu respirable de l'air présent dans les silos.

L'invention a pour objet de remédier aux inconvénients des dispositifs et des procédés actuellement utilisés.

Elle présente pour ce faire un procédé et une installation particulièrement avantageux combinant une disposition particulière de mains courantes sur les parois des accumulateurs avec un déplacement calculé des personnes intervenant, toujours dans un secteur bien délimité dans l'accumulateur.

De cette façon, les personnes peuvent travailler en parallèle à la même hauteur tout en se situant toujours au-dessus du produit.

On évite tout risque de chute du produit sur l'une d'entre elles.

Par ailleurs, selon le procédé de l'invention, un nettoyage complet est effectué de par le caractère très méthodique de l'intervention.

D'autres buts et avantages apparaîtront au cours de la description qui suit qui n'est cependant donnée qu'à titre indicative.

La présente invention concerne un procédé d'entretien d'accumulateurs de matières tels des silos pour matières pulvérulentes dans lesquels s'introduisent une ou plusieurs personnes d'intervention, caractérisé par le fait que :
- On met en place au moins une main courante sur tout le pourtour intérieur de l'accumulateur (1) par fixation sur les parois (2) dans leurs parties hautes;
- On assure chaque personne (3) dans son mouvement vers la base de l'accumulateur (1), depuis le haut de l'accumulateur (1), par au moins deux points d'ancrage situés en haut de l'accumulateur (1) et dont l'un au moins est réalisé sur la main courante;
- On divise le pourtour intérieur de l'accumulateur (1) en autant de secteurs qu'il y a de personnes (3) de façon à définir un espace vertical de déplacement distinct pour chaque personne (3),
afin de permettre un travail en parallèle de plusieurs personnes d'intervention dans des conditions favorables de sécurité.

Elle concerne également une installation apte à mettre en oeuvre le procédé selon l'invention.

Selon l'invention, l'installation pour l'entretien d'accumulateurs de matières tels de silos pour matières pulvérulentes dans lesquels s'introduisent une ou plusieurs personnes d'intervention, apte à mettre en oeuvre le procédé, comprend :
- Au moins une main courante sur tout le pourtour intérieur de l'accumulateur par fixation sur les parois en partie haute ;
- Des cordages pour assurer chaque personne dans son mouvement vers la base de l'accumulateur depuis le haut de l'accumulateur.
- Au moins deux ancrages pour les cordages situés en partie haute de l'accumulateur et dont l'un au moins est réalisé sur la main courante,
afin de permettre un travail en parallèle de plusieurs personnes d'intervention dans des conditions favorables de sécurité.

Le procédé d'intervention humaine pourra se présenter suivant les modes de réalisation énoncés ci-après.
- on réalise les deux points d'ancrage sur la main courante.
- le deuxième point d'ancrage est réalisé par le biais d'un treuil depuis le sommet de l'accumulateur.
- on apporte de l'oxygène aux personnes d'intervention depuis l'extérieur de l'accumulateur, par le biais de tuyaux d'alimentation.
- on déroule les tuyaux d'alimentation de façon synchrone à l'évolution verticale des personnes vers la base de l'accumulateur.
- on crée une réserve d'air de sécurité à l'extérieur de l'accumulateur.
- on déclenche une alarme lorsque le volume d'air présent dans la réserve d'air est inférieur à un volume prédéterminé correspondant à la consommation en air de toutes les personnes pendant une durée prédéterminée.

L'installation pourra se présenter sous les modes de réalisation suivants :
- les deux ancrages sont réalisés sur la main courante.
- elle comporte au moins un treuil par le biais duquel est réalisé le deuxième point d'ancrage, ledit treuil étant assuré depuis le sommet de l'accumulateur.
- elle présente des tuyaux d'alimentation en oxygène. Elle présente un dévidoir pour le déroulement des tuyaux d'alimentation de façon synchrone de l'évolution des personnes, ledit dévidoir étant placé au sommet de l'accumulateur.
- elle comporte une réserve d'air de sécurité à l'extérieur de l'accumulateur.

Les dessins ci-joints sont donnés à titre d'exemples indicatifs et non limitatifs. Ils représentent un mode de réalisation préféré selon l'invention. Ils permettront de comprendre aisément l'invention.

La figure 1 est une vue schématique d'un accumulateur dans lequel une intervention humaine est réalisée.

L'installation selon l'invention comprend tout d'abord au moins une main courante fixée sur les parois 2 de l'accumulateur 1, en sa partie supérieure, de façon à assurer les personnes 3 depuis le haut.

En suivant les mains courantes, les personnes d'intervention 3 peuvent parcourir la périphérie de l'accumulateur 1 tout en progressant vers le bas de celui-ci.

Selon l'invention, les secteurs d'évolution des personnes 3 sont décalés sur le pourtour des parois 2 par fractionnement de la main courante.

De cette façon, un travail en parallèle à la même hauteur de plusieurs personnes d'intervention 3 est possible.

On évite ainsi tout risque de chute de matières sur l'une ou l'autre des personnes d'intervention.

De plus, la mise en place de mains courantes et la répartition des personnes 3 assurent une progression régulière de chaque personne pour couvrir et intervenir sur toute la surface des parois 2.

L'installation selon l'invention comprend également des cordages 4 tels que représentés en figure 1 pour assurer chaque personne 3. Les cordages relient, dans le mode de réalisation illustré, les personnes d'intervention 3 à un treuil localisé ou fixé sur le haut de l'accumulateur 1.

Le fait que les personnes d'intervention 3 soient assurées depuis le haut du silo évite tout risque d'enchevêtrement de cordage notamment dans les pieds des personnes.

De plus, elles sont associées par deux points d'ancrages au minimum, dont l'un est réalisé sur la main courante.

Dans un mode préféré de réalisation, l'installation présente des tuyaux 5 pour l'alimentation des personnes d'intervention 3 en oxygène.

Ces tuyaux sont également représentés en figure 1.

L'alimentation en air respirable s'effectue par le biais des tuyaux 5 depuis un ou plusieurs compresseurs 7a notamment électriques aptes à faire parvenir de l'air extérieur jusqu'aux personnes d'intervention.

D'autres compresseurs 7b peuvent par ailleurs permettre l'alimentation du matériel.

A l'heure actuelle, une telle alimentation en air respirable n'est pas réalisée, ce qui est préjudiciable à la santé des personnes d'intervention 3.

Par ailleurs, pour éviter tout enchevêtrement de câble ou de tuyaux, le dévidoir 6 est utilisé pour le déroulement des tuyaux 5 d'alimentation.

Le déroulement des tuyaux 5 est synchrone à l'évolution des personnes 3 ce qui évite tout déplacement de tuyaux ou de câbles en dessous des personnes d'intervention.

Préférentiellement, une réserve d'air est prévue à l'extérieur. Elle offre une sécurité en ce sens qu'elle assure un volume respirable minimum permettant, en cas de problème, d'évacuer les personnes 3 sans qu'elles manquent d'oxygène.

Le procédé d'entretien ici présenté est réalisé de façon très efficace.

Dans un premier temps, on met en place les mains courantes sur les parois 2 de l'accumulateur 1. Cette mise en place pourra être effectuée de façon courante par le biais de pitons.

Il y aura autant de mains courantes que de personnes d'intervention 3.

Dans un mode préféré, deux personnes interviennent dans l'accumulateur 1 et on utilisera deux mains courantes décalées à 180 °.

Durant tout leur déplacement au sein des accumulateurs 1, les personnes 3 sont assurées depuis le haut de l'accumulateur 1.

Par ailleurs, l'air présent à l'intérieur des accumulateurs 1 étant souvent peu respirable, un apport d'air extérieur sera réalisé préférentiellement par le biais de tuyaux 5.

Dans le cadre de la vidange d'un silo, les personnes d'intervention 3 vont essentiellement éliminer le résidu de matières pulvérulentes accroché aux parois 2.

Ce travail peut être effectué par le biais de barres de vidange.

Les matières pulvérulentes ainsi dégagées peuvent être récupérées dans le bas de l'accumulateur par le biais de tout moyen courant et notamment des véhicules ou engins d'évacuation 8.

En cas de problème, une réserve de sécurité assure l'alimentation en air jusqu'à l'évacuation des personnes.

Une alarme peut être alors déclenchée quand le volume d'air dans la réserve passe sous un seuil critique correspondant au volume nécessaire à l'alimentation des personnes pendant une durée fixée. Le treuil 9 qui permet d'assurer les personnes par un point d'ancrage pourra par ailleurs suivre l'évolution des personnes 3 vers la base de l'accumulateur 1. De cette façon, les personnes disposeront d'un recours immédiat pour l'évacuation en urgence.

### REFERENCES

1. Accumulateur
2. Parois
3. Personne d'intervention
4. Cordages
5. Tuyaux
6. Dévidoir
7. Compresseur (7a : compresseur personnel - 7b : compresseur matériel)
8. Engin d'évacuation
9. Treuil

## Revendications

1. Procédé d'entretien d'accumulateurs (1) de matières tels des silos pour matières pulvérulentes dans lesquels s'introduisent une ou plusieurs personnes d'intervention (3), **caractérisé par le fait que**
- On met en place au moins une main courante sur tout le pourtour intérieur de l'accumulateur (1) par fixation sur les parois (2) dans leurs parties hautes;
- On assure chaque personne (3) dans son mouvement vers la base de l'accumulateur (1), depuis le haut de l'accumulateur (1), par au moins deux points d'ancrage situés en haut de l'accumulateur (1) et dont l'un au moins est réalisé sur la main courante;
- On divise le pourtour intérieur de l'accumulateur (1) en autant de secteurs qu'il y a de personnes (3) de façon à définir un espace vertical de déplacement distinct pour chaque personne (3),
afin de permettre un travail en parallèle de plusieurs personnes d'intervention dans des conditions favorables de sécurité.

2. Procédé selon la revendication 1, **caractérisé par le fait**
**qu'**on réalise les deux points d'ancrage sur la main courante.

3. Procédé selon la revendication 1, **caractérisé par le fait**
**que** le deuxième point d'ancrage est réalisé par le biais d'un treuil depuis le sommet de l'accumulateur (1).

4. Procédé selon l'une quelconque des revendications 1 à 3, **caractérisé par le fait**
**qu'**on apporte de l'oxygène aux personnes d'intervention (3) depuis l'extérieur de l'accumulateur (1), par le biais de tuyaux d'alimentation (5).

5. Procédé selon la revendication 4, **caractérisé par le fait**
**qu'**on déroule les tuyaux d'alimentation (5) de façon synchrone à l'évolution verticale des personnes (3) vers la base de l'accumulateur (1).

6. Procédé selon l'une quelconque des revendications 4 ou 5, **caractérisé par le fait**
**qu'**on crée une réserve d'air de sécurité à l'extérieur de l'accumulateur (1).

7. Procédé selon la revendication 6, **caractérisé par le fait**
**qu'**on déclenche une alarme lorsque le volume d'air présent dans la réserve d'air est inférieur à un volume prédéterminé correspondant à la consommation en air de toutes les personnes (3) pendant une durée prédéterminée.

8. Installation pour l'entretien d'accumulateurs (1) de matières tels des silos pour matières pulvérulentes dans lesquels s'introduisent une ou plusieurs personnes d'intervention (3), apte à mettre en oeuvre le procédé selon l'une quelconque des revendications 1 à 7, **caractérisée par le fait**
**qu'**elle comprend :
- Au moins une main courante sur tout le pourtour intérieur de l'accumulateur (1) par fixation sur les parois (2) en partie haute ;
- Des cordages (4) pour assurer chaque personne (3) dans son mouvement vers la base de l'accumulateur (1) depuis le haut de l'accumulateur (1);
- Au moins deux ancrages pour les cordages (4) situés en partie haute de l'accumulateur (1) et dont l'un au moins est réalisé sur la main courante,
afin de permettre un travail en parallèle de plusieurs personnes d'intervention dans des conditions favorables de sécurité.

9. Installation selon la revendication 8, **caractérisée par le fait que**
les deux ancrages sont réalisés sur la main courante.

10. Installation selon la revendication 8, **caractérisée par le fait**
**qu'**elle comporte au moins un treuil (9) par le biais duquel est réalisé le deuxième point d'ancrage, ledit treuil étant assuré depuis le sommet de l'accumulateur (1).

11. Installation selon l'une quelconque des revendications 8 à 10, **caractérisée par le fait**
**qu'**elle présente des tuyaux d'alimentation (5) en oxygène.

12. Installation selon la revendication 11, **caractérisée par le fait**
**qu'**elle présente un dévidoir (6) pour le déroulement des tuyaux d'alimentation (5) de façon synchrone de l'évolution des personnes (3), ledit dévidoir (6) étant placé au sommet de l'accumulateur (1).

13. Installation selon la revendication 11, **caractérisée par le fait**
**qu'**elle comporte une réserve d'air de sécurité à l'extérieur de l'accumulateur (1).

## Patentansprüche

1. Verfahren zur Wartung von Speichern (1) für Feststoffe, wie zum Beispiel Silos für pulverförmige Materien, in die ein oder mehrere Arbeiter einfahren müssen, **gekennzeichnet dadurch, dass**:
- der Speicher (1) innen, im oberen Bereich über den ganzen Umfang der Wandung (2) zumindest einen Handlauf besitzt,
- dass jeder Arbeiter (3) während er im Speicher (1) von oben aus in Richtung Boden des Speichers (1) fährt, durch mindestens zwei Verankerungspunkte im oberen Teil des Speichers (1) gesichert wird, von denen mindestens einer am Handlauf vorgesehen ist,
- dass der Speicher (1) auf seinem Umfang in so viele Sektoren unterteilt wird, wie Personen (3) anwesend sind, so dass für jede anwesende Person (3) ein senkrechter Bewegungsraum definiert wird, damit mehrere Arbeiter gleichzeitig und unter sicheren Bedingungen arbeiten können.

2. Verfahren gemäß Anspruch 1, **gekennzeichnet dadurch, dass**,
zwei Verankerungspunkte am Handlauf realisiert werden.

3. Verfahren gemäß Anspruch 1, **gekennzeichnet dadurch, dass**
der zweite Verankerungspunkt mit Hilfe einer Winde realisiert wird, die sich oben auf dem Speicher (1) befindet.

4. Verfahren gemäß einem der Ansprüche 1 bis 3, **gekennzeichnet dadurch,**
**dass** den Arbeitern (3) über die Versorgungsleitungen (5) Sauerstoff von außerhalb des Speichers (3) zugeführt wird.

5. Verfahren gemäß Anspruch 4, **gekennzeichnet dadurch, dass**
die Versorgungsleitungen (5) synchron mit der senkrechten Bewegung der Arbeiter (3) in Richtung Boden des Speichers (1) abgerollt werden.

6. Verfahren gemäß einem der Ansprüche 4 oder 5, **gekennzeichnet dadurch, dass** eine Sicherheits-Luftreserve außerhalb des Speichers (1) geschaffen wird.

7. Verfahren gemäß Anspruch 6, **gekennzeichnet dadurch, dass** ein Alarm ausgelöst wird, wenn die in der Luftreserve vorhandene Luftmenge unter eine vorbestimmte Menge absinkt, die dem Luftverbrauch aller Arbeiter (3) während einer vorbestimmten Zeit entspricht.

8. Anlage zur Wartung von Speichern (1) für Feststoffe, wie zum Beispiel Pulversilos, mit der eine oder mehrere Arbeiter (3) einfahren, und die geeignet ist, das Verfahren gemäß einer der Ansprüche 1 bis 7 zu realisieren, **gekennzeichnet dadurch, dass** sie aus folgenden Elementen besteht:
- mindestens einem Handlauf auf dem ganzen inneren Umfang des Speichers (1), der im oberen Teil des Speichers (1) an der Wand (2) befestigt ist,
- Seile (4), mit denen jeder Arbeiter (3) im Speicher (1) auf seinem Weg von oben in Richtung Boden des Speichers (1) gesichert wird.
- mindestens zwei Verankerungen für die Seile (4) im oberen Bereich des Speichers (1), von denen mindestens eine an dem Handlauf realisiert ist,
so dass die gleichzeitige Arbeit mehrerer Personen unter sicheren Bedingungen möglich ist.

9. Anlage gemäß Anspruch 8, **gekennzeichnet dadurch, dass** die beiden Verankerungspunkte an dem Handlauf realisiert sind.

10. Anlage gemäß Anspruch 8, **gekennzeichnet dadurch, dass** sie mindestens eine Winde (9) besitzt, mit Hilfe derer der zweite Verankerungspunkt realisiert ist, wobei die Winde oben auf dem Speicher (1) gesichert ist.

11. Anlage gemäß einem der Ansprüche 8 bis 10, **gekennzeichnet dadurch, dass** sie Versorgungsleitungen (5) für Sauerstoff besitzt.

12. Anlage gemäß Anspruch 11, **gekennzeichnet dadurch, dass** sie eine Abrollvorrichtung (6) für die Versorgungsleitungen (5) aufweist, die ein mit der Bewegung der Arbeiter (3)synchrones Abrollen gestatten, und die oben auf dem Speicher (1) installiert ist.

13. Anlage gemäß Anspruch 11, **gekennzeichnet dadurch, dass** sie außen am Speicher (1) eine Sicherheits-Luftreserve besitzt.

## Claims

1. System for maintenance work on storage tanks (1) such as hoppers for powdered substances that several maintenance operators (3) may enter, **characterized in that**
- At least one hand rail is installed around all the inside of the tank (1) by fixation on the walls (2) in their upper parts;
- Each person (3) is secured in its movement from the top towards the bottom of the tank (1) by at least two anchor points situated at the top of the tank (1), one of which at least is executed on the hand rail;
- The inside of the tank (1) is divided into as many sectors as there are persons (3) in order
to define a separate vertical space for each person
so that several operators can work at the same time in conditions of safety.

2. System according to claim 1, **characterized in that**
the two anchor points are both executed on the hand rail.

3. System according to claim 1, **characterized in that**
the second anchor point takes the form of a winch lowered from the top of the tank (1).

4. System according to any one of claims 1 to 3, **characterized in that**
oxygen is supplied to the operators (3) from outside the tank (1), through supply pipes (5).

5. System according to claim 4, **characterized in that**
the supply pipes (5) is unwound to match the vertical movement of the persons (3) towards the bottom of the tank (1).

6. System according to any one of the claims 4 or 5, **characterized in that**
a standby air tank is created outside the tank (1).

7. System according to claim 6, **characterized in that**
an alarm is tripped when the volume of air present in the air tank is less than a predetermined volume corresponding to the air consumption of all the maintenance operators (3) during a predetermined period.

8. Installation for maintaining storage tanks (1) of material such as silos for powdered substances into which one or several maintenance operators (3) enter, capable of setting up the system according to any one of the claims 1 to 7, **characterized in that** it includes:
- At least one hand rail around all the inside of the tank (1) fixed on the walls (2) in the upper part;
- Lines (4) for securing each person (3) in his/her movements towards the bottom of the storage tank (1) from the top;
- At least two anchors for the lines (4) situated in the upper part of the tank (1), one of which at least is executed on the hand rail,
in order to allow several persons to work in parallel in conditions of safety.

9. Installation according to claim 8, **characterized in that**
the two anchors are executed on the hand rail.

10. Installation according to claim 8, **characterized in that**
it includes at least one winch (9) by which the second anchor point is created, the said winch being secured from the top of the tank (1).

11. Installation according to any one of the claims 8 to 10, **characterized in that**
it has oxygen supply pipes (5).

12. Installation according to claim 11, **characterized in that**
it has a reel (6) for unwinding the supply pipes (5) to match the movements of the maintenance operators (3), the said reel (6) being placed at the top of the tank (1).

13. Installation according to claim 11, **characterized in that**
it includes a standby air tank positioned outside the storage tank (1).
